# EUROPÄISCHE PATENTSCHRIFT

(11) **EP 3 374 301 B1**
(45) Veröffentlichungstag und Bekanntmachung des Hinweises auf die Patenterteilung: **20.11.2019**
(21) Anmeldenummer: 16790404.4
(22) Anmeldetag: 04.11.2016
(51) Int. Cl.: B65H 19/28, B65H 19/22, B65H 23/04

(54) **WICKELVORRICHTUNG FÜR BAHNFÖRMIGES MATERIAL UND VERFAHREN ZUM EINZIEHEN ZUMINDEST EINER MATERIALBAHN IN ZUMINDEST EINE WICKELVORRICHTUNG**
WINDING DEVICE FOR WEB-SHAPED MATERIAL AND METHOD FOR DRAWING AT LEAST ONE MATERIAL WEB INTO AT LEAST ONE WINDING DEVICE
DISPOSITIF D'ENROULAGE POUR MATÉRIAU EN FORME DE BANDE ET PROCÉDÉ POUR FAIRE RENTRER AU MOINS UNE BANDE DE MATÉRIAU DANS AU MOINS UN DISPOSITIF D'ENROULAGE

(30) Priorität: 09.11.2015 DE 102015221919
(43) Veröffentlichungstag der Anmeldung: 19.09.2018
(73) Patentinhaber: Koenig & Bauer AG, 97080 Würzburg (DE)
(72) Erfinder: HAAG, Thorsten, 97241 Oberpleichfeld (DE); RAMBACHER, Uwe, 97072 Würzburg (DE); RITTER, Walter, 97947 Grünsfeld (DE)
(74) Vertreter: Koenig & Bauer AG
(86) Internationale Anmeldenummer: PCT/EP2016/076672
(87) Internationale Veröffentlichungsnummer: WO 2017/080922

(56) Entgegenhaltungen:
- DE-A1- 19 707 427
- DE-A1-102014 201 674
- DE-U1-202014 003 159
- US-A1- 2007 163 699
- US-B1- 6 308 908

## Beschreibung

Die Erfindung betrifft eine Wickelvorrichtung für bahnförmiges Material und ein Verfahren zum Einziehen zumindest einer Materialbahn in zumindest eine Wickelvorrichtung.

In Bearbeitungsmaschinen für bahnförmiges Material, beispielsweise in Rollen-Druckmaschinen, kommen häufig Einziehmittel zum Einsatz, die ein Einziehen einer Materialbahn in die Bearbeitungsmaschine erleichtern. Beispielsweise werden als Einziehketten ausgebildete Einziehmittel verwendet, die in entsprechenden Führungen geleitet werden. Diese Führungen sind zu zumindest einer Seite hin offen, so dass ein Verbindungselement einerseits mit dem Einziehmittel und andererseits mit der Materialbahn verbunden werden kann. Eine angetriebene Bewegung des Einziehmittels treibt dann ein vorlaufendes Ende der Materialbahn an und zieht dies so weit wie möglich durch die Bearbeitungsmaschine ein.

An Bearbeitungsmaschinen für bahnförmiges Material kommen Wickelvorrichtungen zum Einsatz. Üblicherweise ist eine Anpresswalze angeordnet, die in ihrer Lage veränderlich ist. Dadurch ist gewährleistet, dass bei jeder Dicke der bereits aufgewickelten Materialrolle eine gewünschte Anpressung des einlaufenden Materials an diese Materialrolle erreicht wird.

Durch die DE 36 00 517 A1 ist eine Wickelvorrichtung bekannt.

Durch die EP 553 740 A1 ist ein Führungssystem für ein Einziehmittel bekannt.

Durch die EP 1 930 163 A2 ist eine Vorrichtung zum Einziehen einer Materialbahn in einen Falzapparat bekannt.

Die US 2007/0163699 A1 und die DE 197 07 427 A1 offenbaren eine Wickelvorrichtung für bahnförmiges Material, wobei die Wickelvorrichtung zumindest ein erstes Gestell und zumindest eine erste Rollenhalteeinrichtung mit zumindest einem um eine erste Rotationsachse rotierbaren Rollenhaltemittel aufweist und wobei die Wickelvorrichtung zumindest ein Anpresselement aufweist und wobei das zumindest eine Anpresselement relativ zu dem ersten Gestell in zumindest einer Stellrichtung und/oder entgegen dieser zumindest einen Stellrichtung bewegbar angeordnet ist und wobei diese zumindest eine Stellrichtung zumindest eine Komponente aufweist, die auf die erste Rotationsachse zu weist und wobei ein Führungssystem für zumindest ein Einziehmittel zum Einziehen zumindest einer Materialbahn angeordnet ist. Dabei offenbart das Dokument US2007/0163699 A1 eine Vorrichtung und ein Verfahren gemäß dem Oberbegriff des Anspruchs 1 bzw. 14.

Der Erfindung liegt die Aufgabe zugrunde, eine Wickelvorrichtung für bahnförmiges Material und ein Verfahren zum Einziehen zumindest einer Materialbahn in zumindest eine Wickelvorrichtung zu schaffen.

Die Aufgabe wird erfindungsgemäß durch die Merkmale des Anspruches 1 und die Merkmale des Anspruches 14 gelöst.

Die mit der Erfindung erzielbaren Vorteile bestehen insbesondere darin, dass eine Materialbahn auch entlang solcher Bahnwege eingezogen werden kann, die durch eine Verlagerung von daran beteiligten Bahnleitelementen veränderlich sind.

Dadurch kann ein Aufwand vermindert werden, der für Bedienpersonen ansonsten anfallen würde. Insbesondere wird vermieden, dass von Hand die Materialbahn um eine Reihe von bewegbaren Walzen gelegt und mit einer Hülse verbunden werden muss. Eine Anpressfunktion wird dennoch nicht beeinträchtigt.

Ein Ausführungsbeispiel der Erfindung ist in der Zeichnung dargestellt und wird im Folgenden näher beschrieben.

Es zeigen:
- Fig. 1: eine schematische Darstellung einer als Druckmaschine ausgebildeten Bearbeitungsmaschine mit zumindest einer Wickelvorrichtung;
- Fig. 2a: eine schematische Darstellung einer Wickelvorrichtung mit Einziehsystem und mit einer Materialrolle mit erstem Durchmesser, wobei ein zweiter Führungsabschnitt in einer Fortsetzungsposition angeordnet ist;
- Fig. 2b: eine schematische Darstellung gemäß Fig. 2a, wobei der Übersichtlichkeit halber nur die einem ersten Einziehpfad entsprechenden Teile eines Führungssystems dargestellt sind und einem zweiten Einziehpfad entsprechende Teile des Führungssystems ausgebblendet sind;
- Fig. 2c: eine schematische Darstellung gemäß Fig. 2a, wobei der Übersichtlichkeit halber nur die dem zweiten Einziehpfad entsprechenden Teile eines Führungssystems dargestellt sind und dem ersten Einziehpfad entsprechende Teile des Führungssystems ausgebblendet sind;
- Fig. 3: eine schematische Darstellung einer Wickelvorrichtung mit Einziehsystem und mit einer Materialrolle mit zweitem Durchmesser, wobei ein zweiter Führungsabschnitt in einer Abstandsposition angeordnet ist.

Eine Bearbeitungsmaschine 01 ist beispielsweise als zumindest eine Druckmaschine 01 und/oder Beschichtungsmaschine 01 und/oder Laminierungsmaschine 01 und/oder Stanzmaschine 01 und/oder Prägemaschine 01 und/oder Falzmaschine 01 ausgebildet. Die Bearbeitungsmaschine 01 dient bevorzugt einer Bearbeitung von bahnförmigem Material, also beispielsweise einer Materialbahn 02 oder mehreren Materialbahnen 02. Beispielsweise handelt es sich bei dem bahnförmigen Material um einen bahnförmigen Bedruckstoff, also eine jeweilige Bedruckstoffbahn 02. Beispielsweise weist die Bearbeitungsmaschine 01 zumindest eine Materialquelle 100 auf, die bevorzugt als Bahnquelle 100 und gegebenenfalls als Bedruckstoffquelle 100 ausgebildet ist. Diese Materialquelle 100 ist bevorzugt eine Rollenabspulvorrichtung 100 und ist beispielsweise als zumindest ein Rollenwechsler 100 ausgebildet, der mehrere Rollenhalteeinrichtungen 519 aufweist. In der Materialquelle 100 ist beispielsweise zumindest eine abzuwickelnde Materialrolle 101 angeordnet, die bevorzugt als zumindest eine abzuwickelnde Bedruckstoffrolle 101 ausgebildet ist.

Die Bearbeitungsmaschine 01 weist zumindest ein Bearbeitungsaggregat 200 auf. Im Fall einer Druckmaschine 01 weist diese Druckmaschine 01 beispielsweise zumindest ein als Druckaggregat 200 ausgebildetes Bearbeitungsaggregat 200 auf. Dieses zumindest eine Druckaggregat 200 arbeitet bevorzugt nach einem bekannten Druckverfahren, beispielsweise Offsetdruck, Hochdruck, Flachdruck, Tiefdruck, Siebdruck, Tintenstrahldruck, Elektrofotografie, Xerografie oder ähnliches. Beispielsweise weist die Bearbeitungsmaschine 01 zumindest eine Trocknereinheit 300 auf, die einer Trocknung der beispielsweise in dem zumindest einen insbesondere als Druckaggregat 200 ausgebildeten Bearbeitungsaggregat 200 behandelten Materialbahn 02 dient. Beispielsweise weist die Bearbeitungsmaschine 01 zumindest eine Inspektionseinrichtung 512 auf, die einer Überprüfung der Materialbahn 02 nach deren Bearbeitung dient. Die Bearbeitungsmaschine 01 weist beispielsweise zumindest eine Wickelvorrichtung 500 auf. Die zumindest eine Wickelvorrichtung 500 dient bevorzugt einem Aufwickeln einer zuvor bearbeiteten Materialbahn 02, beispielsweise einer zuvor bedruckten Bedruckstoffbahn 02. Die Materialbahn 02 wird dabei bevorzugt zu einer aufzuwickelnden Materialrolle 511 aufgewickelt. Beispielsweise wird die Materialbahn 02 dafür zunächst an einer Hülse befestigt durch deren Rotation sich die aufzuwickelnde Materialrolle 511 ergibt. Die Wickelvorrichtung 500 ist bevorzugt Teil der Bearbeitungsmaschine 01 und die Bearbeitungsmaschine 01 ist bevorzugt als zumindest eine Druckmaschine 01 und/oder Beschichtungsmaschine 01 und/oder Laminierungsmaschine 01 ausgebildet.

Bevorzugt weist die Bearbeitungsmaschine 01 ein System zum Einziehen zumindest einer Materialbahn 02 in und/oder durch die Bearbeitungsmaschine 01 auf. Dieses System weist bevorzugt ein Führungssystem 504 für zumindest ein Einziehmittel auf. Das zumindest eine Einziehmittel dient insbesondere dem Einziehen zumindest einer Materialbahn 02. Mittels des Führungssystems 504 lässt sich bevorzugt die jeweilige Materialbahn 02 und insbesondere deren vorlaufendes Ende zumindest durch das zumindest eine Bearbeitungsaggregat 200, insbesondere Druckaggregat 200, hindurch und in die Wickelvorrichtung 500 einziehen. Weiter bevorzugt lässt sich mittels des Führungssystems 504 die jeweilige Materialbahn 02 von der Materialquelle 100 durch zumindest ein Einzugwerk und/oder durch die zumindest ein bevorzugt als Druckaggregat 200 ausgebildetes Bearbeitungsaggregat 200 und/oder durch die zumindest eine Trocknereinheit 300 und/oder durch die zumindest eine Inspektionseinrichtung 512 und/oder in die zumindest eine Wickelvorrichtung 500 einziehen. Bevorzugt ist zumindest innerhalb des zumindest einen Bearbeitungsaggregats 200, insbesondere Druckaggregats 200, und weiter bevorzugt in weiteren Bereichen der Bearbeitungsmaschine 01, insbesondere Druckmaschine 01 zumindest zeitweise zumindest ein entlang zumindest eines Einziehwegs bewegbares Einziehmittel zum Einziehen einer Materialbahn 02, insbesondere Bedruckstoffbahn 02 und/oder entlang zumindest eines vorgesehenen Transportwegs der Materialbahn 02, insbesondere Bedruckstoffbahn 02 bewegbares Einziehmittel zum Einziehen einer Materialbahn 02, insbesondere Bedruckstoffbahn 02 angeordnet und/oder anordenbar. Das Bearbeitungsaggregat 200 ist insbesondere von der Wickelvorrichtung 500 verschieden.

Bevorzugt weisen zumindest Teile des zumindest einen Einziehwegs und weist weiter bevorzugt zumindest der innerhalb des Bearbeitungsaggregats 200 angeordnete Teil des Einziehwegs auf eine Querrichtung A oder axiale Richtung A bezogen zu jedem Zielbereich jedes Bearbeitungswerkzeugs des zumindest einen ersten Bearbeitungsaggregats 200 einen Abstand von zumindest 2 cm, weiter bevorzugt zumindest 4 cm, noch weiter bevorzugt zumindest 6 cm und noch weiter bevorzugt zumindest 8 cm auf. Bevorzugt weisen zumindest Teile des Einziehmittels und weiter bevorzugt zumindest der jeweils innerhalb des Bearbeitungsaggregats 200 angeordnete Teil des Einziehmittels auf die Querrichtung A bezogen zu jedem Zielbereich jedes Bearbeitungswerkzeugs des zumindest einen ersten Bearbeitungsaggregats 200 einen Abstand von zumindest 2 cm, weiter bevorzugt zumindest 4 cm, noch weiter bevorzugt zumindest 6 cm und noch weiter bevorzugt zumindest 8 cm auf. Insbesondere ist bevorzugt der zumindest eine Einziehweg und/oder das zumindest eine Einziehmittel bezüglich der axialen Richtung A außerhalb der Arbeitsbreite der Bearbeitungsmaschine 01 angeordnet. Bevorzugt ist zumindest eine Materialbahn 02 über zumindest ein weiter bevorzugt als zumindest eine Einziehspitze ausgebildetes Verbindungselement mit dem zumindest einen Einziehmittel verbunden und/oder verbindbar, insbesondere unabhängig von der Ausbildung des zumindest einen Einziehmittels als Einziehband und/oder Einziehkette und/oder endliches Einziehmittel. Bevorzugt ist das Einziehmittel von jeglichem zu bearbeitenden Material verschieden.

Für den Fall einer als Druckmaschine 200 ausgebildeten Bearbeitungsmaschine 200 weisen bevorzugt zumindest Teile des zumindest einen Einziehwegs und weist weiter bevorzugt zumindest der innerhalb des Druckaggregats 200 angeordnete Teil des Einziehwegs auf eine Querrichtung A oder axiale Richtung A bezogen zu jedem Zielbereich jeder Düse jedes Druckkopfs 221 des zumindest einen ersten Druckaggregats 200 einen Abstand von zumindest 2 cm, weiter bevorzugt zumindest 4 cm, noch weiter bevorzugt zumindest 6 cm und noch weiter bevorzugt zumindest 8 cm auf. Bevorzugt weisen in diesem Fall zumindest Teile des Einziehmittels und weiter bevorzugt zumindest der jeweils innerhalb des Druckaggregats 200 angeordnete Teil des Einziehmittels auf die Querrichtung A bezogen zu jedem Zielbereich jeder Düse jedes Druckkopfs 221 des zumindest einen ersten Druckaggregats 200 einen Abstand von zumindest 2 cm, weiter bevorzugt zumindest 4 cm, noch weiter bevorzugt zumindest 6 cm und noch weiter bevorzugt zumindest 8 cm auf. Insbesondere ist bevorzugt der zumindest eine Einziehweg und/oder das zumindest eine Einziehmittel bezüglich der axialen Richtung A außerhalb der Arbeitsbreite der Druckmaschine 01 angeordnet. Bevorzugt ist dann zumindest eine Bedruckstoffbahn 02 über zumindest ein weiter bevorzugt als zumindest eine Einziehspitze ausgebildetes Verbindungselement mit dem zumindest einen Einziehmittel verbunden und/oder verbindbar, insbesondere unabhängig von der Ausbildung des zumindest einen Einziehmittels als Einziehband und/oder Einziehkette und/oder endliches Einziehmittel. Bevorzugt ist das Einziehmittel von jeglichem Bedruckstoff 02 verschieden.

Bevorzugt ist das zumindest eine Einziehmittel als zumindest ein endliches Einziehmittel ausgebildet, beispielsweise als endliches Einziehband und/oder bevorzugt als endliche Einziehkette. Bevorzugt ist zumindest ein Einziehantrieb 526 angeordnet, mittels dem das zumindest eine Einziehmittel entlang des zumindest einen Einziehwegs bewegbar angeordnet ist. Weiter bevorzugt sind in entsprechend zu wählenden Abständen entlang des Einziehwegs mehrere Einziehantriebe 526 angeordnet, so dass gewährleistet ist, dass das zumindest eine Einziehmittel zu jedem Zeitpunkt im Einflussbereich zumindest eines Einziehantriebs 526 angeordnet. Bevorzugt ist zumindest ein Einziehspeicher 518 angeordnet, in dem das zumindest einen Einziehmittel zumindest zeitweise anordenbar ist, insbesondere solange es nicht verwendet wird, um eine Materialbahn 02 einzuziehen. Beispielsweise ist an jedem Ende 532 des zumindest einen Einziehwegs zumindest ein Einziehspeicher 518 angeordnet. Beispielsweise ist das zumindest eine Einziehmittel als zumindest eine endliche Einziehkette ausgebildet. Bevorzugt weist das zumindest eine Einziehmittel Laufrollen auf, insbesondere um einen möglichst geringen Widerstand innerhalb des Führungssystems 504 zu erreichen.

Das Führungssystem 504 weist bevorzugt mehrere Führungsabschnitte 506; 507; 517 auf, durch die zumindest ein Einziehweg des zumindest einen Einziehmittels festlegbar und/oder festgelegt ist. Das Führungssystem 504 weist beispielsweise mehrere Schienenabschnitte 506; 507; 517 auf. Insbesondere sind die Führungsabschnitte 506; 507; 517 bevorzugt als Schienenabschnitte 506; 507; 517 ausgebildet. Zumindest ein Teil des zumindest einen Einziehleitelements ist bevorzugt als Weiche 508 und/oder als Kreuzung 509 ausgebildet. Dies ermöglicht eine Realisierung komplexer Führungswege. Ein Führungsabschnitt 506; 507; 517 ist allgemein ein Abschnitt des Führungssystems 504, der dazu dient, das Einziehmittel während dessen Bewegung und/oder während dessen Stillstand auf dem vorgesehenen Einziehweg zu halten.

Die zumindest eine Wickelvorrichtung 500 weist bevorzugt zumindest ein erstes Gestell 501 und zumindest ein erstes relativ dazu bewegbares Teilgestell 502 auf. Bevorzugt ist das zumindest eine erste Gestell 501 ein Grundgestell 501 der jeweiligen Wickelvorrichtung 500. Das zumindest eine Teilgestell 502 ist beispielsweise bevorzugt ein Anpressschlitten 502. Mittels des zumindest einen bewegbaren Teilgestells 502 und zumindest eines bevorzugt damit verbundenen Anpresselements 503 wird beispielsweise eine ordnungsgemäße Wicklung der Materialbahn 02 auf die aufzuwickelnde Materialrolle 511 gewährleistet. Die zumindest eine Wickelvorrichtung 500 weist bevorzugt zumindest eines Rollenhalteeinrichtung 519 auf, die wiederum zumindest ein um eine erste Rotationsachse 521 rotierbares Rollenhaltemittel 522 aufweist. Wenn im Vorangegangenen und/oder im Folgenden von Rotationsachsen 521; 524 die Rede ist, so sind damit Rotationsachsen 521; 524 im mathematischen Sinne gemeint, also insbesondere sich unendlich erstreckende Geraden, die gegebenenfalls teilweise, aber jedenfalls nicht notwendigerweise mit tatsächlichen Bauteilen der Wickelvorrichtung 500 zusammenfallen. Ein Rollenhaltemittel 522 ist dabei beispielsweise ein Haltekonus 522 und/oder Spannkonus 522 und/oder eine Rollenhaltewelle 522 und/oder Spannwelle 522, insbesondere mit in ihrer Lage relativ zu dem Rollenhaltemittel 522 veränderbaren Mitnehmerelementen. Das zumindest eine Rollenhaltemittel 522 ist bevorzugt Bestandteil der zumindest einen Rollenhalteeinrichtung 519. Die zumindest eine Rollenhalteeinrichtung 519 weist beispielsweise ein Paar von Rollenhaltemitteln 522 und/oder zumindest einen Rollenantriebsmotor auf. Beispielsweise ist die Wickelvorrichtung 500 als Wendewickler 500 ausgebildet. Dann weist die Wickelvorrichtung 500 mehrere, also insbesondere zumindest zwei Rollenhalteinrichtungen 519 auf.

Beispielsweise zum Abachsen und/oder Aufachsen einer Materialrolle 511 ist die zumindest eine Rollenhalteeinrichtung 519 bevorzugt derart bewegbar, dass ihre erste Rotationachse 521 verlagerbar, insbesondere um eine erste Schwenkachse 523 schwenkbar ist, insbesondere relativ zu dem ersten Gestell 501 und/oder dem Teilgestell 502. Im Fall eines Wendewicklers 500 sind bevorzugt sämtliche Rollenhalteeinrichtungen 519 gemeinsam verlagerbar, insbesondere um eine gemeinsame erste Schwenkachse 523 schwenkbar.

Ein Wendewickler 500 ermöglicht ein kontinuierliches Aufwickeln der Materiabahn 02 bei fortgesetzter Bearbeitung der Materialbahn 02 innerhalb der Bearbeitungsmaschine 01, selbst wenn eine Materialrolle 511 ihren maximal zulässigen oder gewünschten Durchmesser erreicht hat. Dazu wird die bereits aufgewickelte Materialrolle 511 mitsamt den sie tragenden Rollenhaltemitteln 522 aus ihrer Wickelposition 528 herausbewegt. Während dieser Bewegung kommt die laufende Materialbahn 02 bevorzugt mit einer an einem anderen Rollenhaltemittel 522 angeordneten Hülse in Kontakt und wird dort beispielsweise mittels einer Klebung gehalten. Zumindest in etwa gleichzeitig wird die Materialbahn 02 durchtrennt und es entstehen zwei Teilstücke, nämlich das das nun an der neuen Hülse angeklebte Teilstück und das bereits zum großen Teil auf der Materialrolle 511 aufgewickelte Teilstück. Das nun an der Hülse angeklebte Teilstück wird durch Rotation dieser Hülse auf diese Hülse aufgewickelt und bildet eine neue aufzuwickelnde Materialrolle 511. Während die neue Hülse und damit diese neue aufzuwickelnde Materialrolle 511 durch die Bewegung der Rollenhaltemittel 522 in die Wickelposition 528 verlagert wird, wird bevorzugt gleichzeitig die bereits aufgewickelte Materialrolle 511 in eine Wechselposition verbracht, in der eine Bedienperson Zugang auf diese aufgewickelte Materialrolle 02 hat.

Bevorzugt ist zumindest ein als Anpresselement 503 ausgebildetes Bahnleitelement 503 relativ zu dem ersten Gestell 501 in einer mit zumindest einer Komponente auf die erste Rotationsachse 521 zu weisenden Richtung und/oder in zumindest einer mit zumindest einer Komponente von der ersten Rotationsachse 521 weg weisenden Richtung bewegbar angeordnet. Bevorzugt ist eine Stellrichtung B eine Richtung mit zumindest einer auf die erste Rotationsachse 521 zu weisenden Komponente. Beispielsweise ist die Stellrichtung B eine auf die erste Rotationsachse 521 bezogen radiale Richtung. Insbesondere ist das zumindest eine Anpresselement 503 bevorzugt unter Verlagerung seines Schwerpunkts bewegbar angeordnet. Bevorzugt ist das zumindest eine als Anpresselement 503 ausgebildete Bahnleitelement 503 relativ zu dem ersten Gestell 501 in und/oder entgegen der Stellrichtung B bewegbar angeordnet. Die Stellrichtung B ist bevorzugt orthogonal zu der Querrichtung A orientiert. Die Stellrichtung B ist bevorzugt horizontal orientiert und/oder weicht von einer horizontalen Richtung um höchstens 30°, und weiter bevorzugt höchstens 15° ab. Die Querrichtung A ist bevorzugt parallel zu der ersten Rotationsachse 521 der Rollenhaltemittel 522 und/oder parallel zu der ersten Schwenkachse 523 und/oder zu einer zweiten Rotationsachse 524 eines rotierbaren Anpresselements 503 orientiert.

Das zumindest eine Anpresselement 503 dient beispielsweise dazu, die Materialbahn 02 an die Materialrolle 511 in der Wickelvorrichtung 500 anzupressen und damit eine saubere Aufwicklung der Materialbahn 02 auf die Materialrolle 511, insbesondere Bedruckstoffrolle 511 zu gewährleisten. Diese Materialrolle 511 weist insbesondere bereits in der Bearbeitungsmaschine 01 bearbeitetes Material auf. Bevorzugt ist das zumindest eine Anpresselement 503 zumindest ein um eine zweite Rotationsachse 524 rotierbares Anpresselement 503 ausgebildet, insbesondere als zumindest eine um die zweite Rotationsachse 524 rotierbare Anpresswalze 503. Das zumindest eine Anpresselement 503 ist bevorzugt auf die erste Rotationsachse 521 zu und/oder von der ersten Rotationsachse 521 weg bewegbar, um je nach aktuellem Durchmesser derjenigen Materialrolle 511, zu der die Materialbahn 02 gerade aufgewickelt wird, immer einen Kontakt mit entsprechender Anpresskraft zwischen Materialrolle 02 und Anpresselement 503 zu ermöglichen. Bevorzugt ist das zumindest eine Anpresselement 503 gemeinsam mit dem zumindest einem Teilgestell 502 bewegbar angeordnet. Insbesondere ist also die zweite Rotationsachse 524 des zumindest einen Anpresselements 503 relativ zu dem ersten Gestell 501 auf die erste Rotationsachse 521 zu und/oder von der ersten Rotationsachse 521 weg bewegbar angeordnet, insbesondere in und/oder entgegen der Stellrichtung B.

Zu Beginn eines Wickelvorgangs zum Aufwickeln einer Materialbahn 02 auf eine Materialrolle 511 muss ein vorlaufendes Ende dieser Materialbahn 02 mit einer Hülse verbunden werden. Dafür muss dieses vorlaufende Ende der Materialbahn 02 in den Bereich dieser Hülse gebracht und mit dieser verbunden werden. Beispielsweise geschieht diese Verbindung manuell. Im Fall einer Verwendung eines Einziehmittel zum Einziehen der Materialbahn 02 in die Wickelvorrichtung 500 muss die Materialbahn 02 zunächst von dem Einziehmittel getrennt werden. Beispielsweise geschieht diese Trennung manuell. Bevorzugt reicht das Führungssystem 504 bis in die Wickelvorrichtung 500. Weiter bevorzugt lässt sich mittels des Führungssystems 504 das vorlaufende Ende der Materialbahn 02 näher an eine Bedienperson heranbringen als die erste Rotationsachse 521 des zumindest einen Rollenhaltemittels 522 in dessen der Bedienperson nächster Position. Diese Position ist beispielsweise eine Zugriffsposition 527, in der die Bedienperson Zugriff auf die aufzuwickelnde bzw. bereits aufgewickelte Materialrolle 511 oder deren Hülse hat. Insbesondere im Fall einer als Wendewickler ausgebildeten Wickelvorrichtung 500 ist die Zugriffsposition 527 bevorzugt eine andere Position als die Wickelposition 528. Die Wickelposition 528 ist diejenige Position, in der die Rollenhaltemittel 522 und/oder die Hülse und/oder die Materialrolle 511 angeordnet ist, wenn Material auf diese Hülse und/oder Materialrolle 511 aufgewickelt werden soll. Die Rollenhaltemittel 522 und gegebenenfalls daran befestigte Hülsen und/oder Materialrollen 511 sind bevorzugt zwischen der Wickelposition 528 und der Zugriffsposition 527 bewegbar, insbesondere schwenkbar angeordnet.

Die Wickelposition 528 befindet sich dann beispielsweise bezüglich einer Längsrichtung C zwischen der Zugriffsposition 527 und dem zumindest einen Anpresselement 503. Diese Längsrichtung C ist orthogonal zu der ersten Rotationsachse 521 und zugleich horizontal orientiert. Bevorzugt sind die Längsrichtung C und die Stellrichtung B parallel zueinander orientiert. Durch diese Anordnung kann nach einer Wechsel derjenigen Hülse, auf die gerade Material aufgewickelt wird, eine bereits volle Materialrolle 511 entnommen werden und/oder eine neue leere Hülse für spätere Wickelvorgänge eingelegt werden. Da dadurch aber eine Zugänglichkeit der Wickelposition 528 für Bedienpersonen erschwert wird, ist bevorzugt ein Führungsabschnitt 517 des Führungssystems 504 derart angeordnet, dass er das Einziehmittel und damit auch die Materialbahn 02 um die Wickelposition 528 herum und weiter bevorzugt zumindest teilweise auch um die Zugriffsposition 527 herum bis an eine Stelle transportieren kann, an der eine Bedienperson auf einfache Weise Zugriff auf die Materialbahn 02 hat. Bevorzugt ist dieser Führungsabschnitt 517 ein dritter Führungsabschnitt 517. Entlang des Einziehwegs, insbesondere im Wesentlichen parallel zu einer Transportrichtung der Materialbahn 02, ist bevorzugt zunächst zumindest ein erster Führungsabschnitt 506 und danach zumindest ein zweiter Führungsabschnitt 507 angeordnet. Weiter bevorzugt ist danach der zumindest eine dritte Führungsabschnitt 517 angeordnet.

Bevorzugt zeichnet sich die Wickelvorrichtung 500 also alternativ oder zusätzlich dadurch aus, dass die erste Rotationsachse 521 eines jeweiligen Rollenhaltemittels 522 bei in seiner Wickelposition 528 angeordnetem Rollenhaltemittel 522 auf die Längsrichtung C bezogen zwischen dem zumindest einen Anpresselement 503 und zumindest einem Teil des dritten Führungsabschnitts 517 des Führungssystems 504 angeordnet ist. Dabei ist es nicht notwendig, dass eine geradlinige Verbindung zwischen Anpresselement 503 und drittem Führungsabschnitt 517 die erste Rotationsachse 521 eines jeweiligen Rollenhaltemittels 522 bei in seiner Wickelposition 528 angeordnetem Rollenhaltemittel 522 schneidet. Der dritte Führungsabschnitt 517 ist bevorzugt derart ausgebildet, dass er an seinem Ende 532 einen Einziehspeicher 518 aufweist, also einen Abschnitt, in dem das Einziehmittel zumindest zeitweise untergebracht werden kann. Insbesondere ist dies hilfreich im Fall eines langen Einziehmittels, beispielsweise einer Einziehkette, das bzw. die mehrere Meter lang sein kann und an dem bzw. der üblicherweise relativ mittig das Verbindungselement und/oder die Materialbahn 02 befestigt wird. Soll nun eine Bedienperson Zugriff auf den Bereich des Einziehmittels haben, an diese Befestigung gelöst werden soll, so muss der diesem Bereich vorgelagerte Bereich des Einziehmittels untergebracht werden. Das Einziehmittel kann prinzipiell auch während des Aufwickelns im dritten Führungsabschnitt 517 verbleiben, wird aber bevorzugt zuvor wieder dem zumindest einen ersten Führungsabschnitt 517 zugeführt.

Da das Führungssystem 504 für eine ordnungsgemäße Funktion der Wickelvorrichtung 500 auch teilweise um bewegbare Bestandteile herum, insbesondere um das zumindest eine Anpresselement 503 herum führen muss, ist bevorzugt zumindest ein Führungsabschnitt 507 bewegbar angeordnet, insbesondere der zumindest eine zweite Führungsabschnitt 507. Insbesondere im Bereich der Wickelvorrichtung 500 weist das Führungssystem 504 demnach bevorzugt zumindest zwei relativ zueinander bewegbare Führungsabschnitte 506; 507; 517 auf. Führungsabschnitte 506; 507; 517 sind bevorzugt als Schienenabschnitte 506; 507; 517 ausgebildet. Der erste Führungsabschnitt 506 des Führungssystems 504 ist bevorzugt ortsfest relativ zu dem zumindest einen ersten Gestell 501 angeordnet und beispielsweise an dem ersten Gestell 501 befestigt. Er dient bevorzugt dazu, das von dem Bearbeitungsaggregat 200 und/oder der Trocknereinrichtung 300 und/oder der Inspektionseinrichtung 512 stammende Einziehmittel zur Wickelvorrichtung 500 und/oder innerhalb eines ersten Bereichs der Wickelvorrichtung 500 zu transportieren. Der erste Führungsabschnitt 506 umschlingt beispielsweise eine Reihe von Zugwalzen und/oder Tänzerwalzen, die insbesondere für eine korrekte Spannung und/oder Lage der Materialbahn 02 in der Wickelvorrichtung 500 sorgen und beispielsweise insgesamt als Zugwerk bezeichnet werden. Der für die Materialbahn 02 vorgesehene Transportweg umschlingt danach eine Reihe von Walzen, die an dem bewegbaren Teilgestell 502 angeordnet sind. Bevorzugt ist zumindest eine dieser Walzen das zumindest eine Anpresselement 503. Diese Walzen sorgen bevorzugt dafür, dass die Materialbahn 02 unabhängig von einem aktuellen Durchmesser der aufzuwickelnden Materialrolle 511 gleichmäßig an die Mantelfläche dieser Materialrolle 02 herantransportiert wird.

Um diesen Transportweg der Materialbahn 02 zu unterstützen, ist auch der Einziehweg für das Einziehmittel entsprechend angeordnet und umschlingt die gleichen Walzen und/oder Anpresselemente 503. Bevorzugt ist zumindest ein zweiter Führungsabschnitt 507 des Führungssystems 504 bewegbar angeordnet, insbesondere relativ zu dem ersten Führungsabschnitt 506 und/oder zu dem ersten Gestell 501. Weiter bevorzugt ist der zumindest eine zweite Führungsabschnitt 507 des Führungssystems 504 gemeinsam mit dem zumindest einem Teilgestell 502 und/oder zwischen zumindest einer Fortsetzungsposition und zumindest einer Abstandsposition relativ zu dem zumindest einen ersten Führungsabschnitt 506 bewegbar angeordnet. Der zumindest eine zweite Führungsabschnitt 507 umfasst bevorzugt den gemeinsam mit dem zumindest einen Anpresselement 503 bewegbaren Teil des Führungssystems 504, insbesondere von dessen Anfang 513 bis zu dessen Ende 514. Zum Einziehen der Materialbahn 02 ist der zumindest eine zweite Führungsabschnitt 507 des Führungssystems 504 bevorzugt in seiner Fortsetzungsposition angeordnet. Dies ermöglicht einen durchgehenden Transport des Einziehmittels durch den ersten Führungsabschnitt 506 und eine Übergabe an den zweiten Führungsabschnitt 507 und einen durchgehenden Transport des Einziehmittels durch den zweiten Führungsabschnitt 506 und bevorzugt eine Übergabe an den dritten Führungsabschnitt 517. Dadurch gelangt das direkt oder über ein Verbindungselement mit dem Einziehmittel verbundene vorlaufende Ende der Materialbahn 02 in einen Bereich, der für eine Bedienperson zugänglich ist und in dem eine Befestigung an einer Hülse erfolgen kann. Danach kann das Einziehmittel wieder zurück transportiert werden. Bevorzugt ist zumindest ein Sensor angeordnet, der eine Lage des zumindest einen Teilgestells 502 und/oder des zumindest einen zweiten Führungsabschnitts 507 insbesondere relativ zu dem ersten Gestell 501 registriert und/oder überwacht.

Der Anfang 513 des gemeinsam mit dem zumindest einen Anpresselement 503 bewegbaren Teils des Führungssystems 504 ist bevorzugt zugleich der Anfang 513 oder Eingang 513 des zweiten Führungsabschnitts 407. Das Ende 514 des gemeinsam mit dem zumindest einen Anpresselement 503 bewegbaren Teils des Führungssystems 504 ist bevorzugt zugleich das Ende 514 oder der Ausgang 514 des zweiten Führungsabschnitts 407. Der dritte Führungsabschnitt 517 weist bevorzugt einen Anfang 531 oder Eingang 531 und/oder ein Ende 532 auf. Dieses Ende 532 ist bevorzugt kein Ausgang, sondern weist einen Einziehspeicher 518 auf. Der erste Führungsabschnitt 506 weist bevorzugt einen Anfang oder Eingang und/oder ein bevorzugt als Ausgang 529 ausgebildetes Ende 529 auf. Der Anfang des ersten Führungsabschnitts 506 ist in den Figuren nicht dargestellt. Bevorzugt ist an dem Anfang des ersten Führungsabschnitts 506 zumindest ein Einziehspeicher angeordnet.

Die Fortsetzungsposition ist bevorzugt diejenige Position des zweiten Führungsabschnitts 507, in der ein Transport des Einziehmittels von dem ersten Führungsabschnitt 506 über den Ausgang 529 des ersten Führungsabschnitt 506 und den Eingang 513 des zweiten Führungsabschnitts 507 in den zweiten Führungsabschnitt 507 und/oder umgekehrt ermöglicht ist und/oder diejenige Position des zweiten Führungsabschnitts 507, in der ein Transport des Einziehmittels von dem zweiten Führungsabschnitt 507 über den Ausgang 514 des zweiten Führungsabschnitt 507 und den Eingang 531 des dritten Führungsabschnitts 517 in den dritten Führungsabschnitt 517 und/oder umgekehrt ermöglicht ist. Die zumindest eine Abstandsposition ist bevorzugt diejenige Position des zweiten Führungsabschnitts 507, in der ein Transport des Einziehmittels von dem ersten Führungsabschnitt 506 in den zweiten Führungsabschnitt 507 oder umgekehrt verhindert ist, insbesondere durch eine Lücke im Führungssystem 504 und/oder diejenige Position des zweiten Führungsabschnitts 507, in der ein Transport des Einziehmittels von dem zweiten Führungsabschnitt 507 in den dritten Führungsabschnitt 517 oder umgekehrt verhindert ist, insbesondere durch eine Lücke im Führungssystem 504.

In einem späteren Vorgang wird dann gegebenenfalls die Hülse mit der daran fixierten Materialbahn 02 in eine Wickelposition 528 gebracht und das zumindest eine Anpresselement 503 daran angestellt. Dafür wird der zumindest ein zweite Führungsabschnitt 507 relativ zu dem ersten Führungsabschnitt und/oder relativ zu dem dritten Führungsabschnitt 517 bewegt und der Einziehweg des Einziehmittels gegebenenfalls unterbrochen. Dies ist jedoch unproblematisch, da in dieser Situation ein Transport des Einziehmittels nicht notwendig ist. Das Teilgestell 502 und/oder das zumindest eine Anpresselement 503 werden dann bei sich vergrößerndem Radius der Materialrolle 511 von deren erster Rotationsachse 521 entfernt, wobei sich der zweite Führungsabschnitt 507 dem ersten Führungsabschnitt 506 und/oder dem dritten Führungsabschnitt 517 wieder annähert.

Bevorzugt schneidet unabhängig von der Lage des zumindest einen Anpresselements 503 immer zumindest eine geradlinige Verbindung zwischen dem zumindest einen insbesondere rotierbaren Anpresselement 503 einerseits und der ersten Rotationsachse 521 andererseits einen zweiten Führungsabschnitt 507 des Führungssystems 504. Weiter bevorzugt schneidet unabhängig von der Lage des zumindest einen Anpresselements 503 immer zumindest eine geradlinige Verbindung zwischen der zweiten Rotationsachse 524 des zumindest einen insbesondere rotierbaren Anpresselements 503 einerseits und der ersten Rotationsachse 521 des zumindest einen Rollenhaltelements 522 andererseits den zweiten Führungsabschnitt 507 des Führungssystems 504. Anders ausgedrückt ist bevorzugt das Führungssystem 504 für das zumindest eine Einziehmittel derart angeordnet, dass unabhängig von der Lage der zweiten Rotationsachse 524 und weiter bevorzugt auch unabhängig von der Lage der ersten Rotationsachse 521 immer zumindest ein Führungsabschnitt 507 des Führungssystems 504 zwischen der ersten Rotationsachse 521 und der zweiten Rotationsachse 524 angeordnet ist. Auf diese Weise ist sichergestellt, dass ein Transportweg, entlang dem die Materialbahn in die Wickelvorrichtung 500 eingezogen werden soll, immer zwischen dem zumindest einen Anpresselement 503 und der zumindest einen Materialrolle 511 verläuft. Ein entsprechender Schnittpunkt kann auch außerhalb der Wickelvorrichtung 500 liegen, insbesondere auf die Querrichtung A bezogen.

Es ergibt sich also eine Wickelvorrichtung 500 für bahnförmiges Material und insbesondere zum Aufwickeln von bahnförmigem Material, wobei die Wickelvorrichtung 500 zumindest ein erstes Gestell 501 und zumindest eine erste Rollenhalteeinrichtung 519 mit zumindest einem um eine erste Rotationsachse 521 rotierbaren Rollenhaltemittel 522 aufweist und wobei die Wickelvorrichtung 500 zumindest ein insbesondere um die zweite Rotationsachse 524 rotierbares Anpresselement 503 insbesondere zum Anpressen einer Materialbahn 02 an eine Materialrolle 511 aufweist und wobei das zumindest eine Anpresselement 503 relativ zu dem ersten Gestell 501 in zumindest einer Stellrichtung B und/oder entgegen dieser zumindest einen Stellrichtung B bewegbar angeordnet ist und wobei diese zumindest eine Stellrichtung B zumindest eine Komponente aufweist, die auf die erste Rotationsachse 521 zu weist. Dabei ist bevorzugt ein Führungssystem 504 für zumindest ein Einziehmittel zum Einziehen zumindest einer Materialbahn 02 derart angeordnet, dass ein erster Führungsabschnitt 506 des Führungssystems 504 ortsfest relativ zu dem zumindest einen ersten Gestell 501 angeordnet ist und unabhängig von der Lage des zumindest einen Anpresselements 503 und bevorzugt unabhängig von der Lage der ersten Rotationsachse 521 insbesondere relativ zu dem ersten Gestell 501 immer zumindest eine geradlinige Verbindung zwischen dem zumindest einen Anpresselement 503 und der ersten Rotationsachse 521 einen zweiten Führungsabschnitt 507 des Führungssystems 504 schneidet.

Das zumindest eine Anpresselement 503 ist bevorzugt als zumindest ein um zumindest eines zweite Rotationsachse 524 rotierbares Anpresselement 503 und/oder als zumindest eine Anpresswalze 503 ausgebildet. Weiter bevorzugt dient das zumindest eine Anpresselement 503 zum Anpressen einer Materialbahn 02 an eine Materialrolle 511. Das zumindest eine insbesondere als Anpresselement 503 ausgebildete Bahnleitelement 503 erstreckt sich in der Querrichtung A bevorzugt über eine Breite, die so groß ist wie zumindest 80 % einer maximal mittels der zumindest einen Wickelvorrichtung 500 und/oder der Bearbeitungsmaschine 01 bearbeitbaren Bahnbreite der Materialbahn 02.

Wie beschrieben weist die Wickelvorrichtung 500 bevorzugt zumindest ein relativ zu dem zumindest einen ersten Gestell 501 bewegbar angeordnetes Teilgestell 502 auf. Bevorzugt ist das zumindest eine Anpresselement 503 und/oder der zumindest eine zweite Führungsabschnitt 507 an dem zumindest einen Teilgestell 502 angeordnet. Weiter bevorzugt ist das zumindest eine Anpresselement 503 und/oder der zumindest eine zweite Führungsabschnitt 507 gemeinsam mit dem zumindest einen Teilgestell 502 bewegbar an dem zumindest einen Teilgestell 502 angeordnet.

Bevorzugt zeichnet sich die Wickelvorrichtung 500 alternativ oder zusätzlich dadurch aus, dass der zumindest eine zweite Führungsabschnitt 506 zwischen zumindest einer Fortsetzungsposition und zumindest einer Abstandsposition relativ zu dem zumindest einen ersten Führungsabschnitt 506 bewegbar angeordnet ist. Weiter bevorzugt ist bei in der Abstandsposition angeordnetem zweiten Führungsabschnitt 507 der Einziehweg des zumindest einen Einziehmittels unterbrochen, insbesondere zwischen dem ersten Führungsabschnitt 506 und dem zweiten Führungsabschnitt 507 und/oder weist bei in der Abstandsposition angeordnetem zweiten Führungsabschnitt 507 der Einziehweg des zumindest einen Einziehmittels zumindest eine Lücke von zumindest 20 cm, weiter bevorzugt zumindest 50 cm und noch weiter bevorzugt zumindest 75 cm auf. Bevorzugt weisen bei in seiner Abstandsposition angeordnetem zweitem Führungsabschnitt 507 ein insbesondere auf den Einziehweg des Einziehmittels bezogenes Ende 529 des ersten Führungsabschnitts 506 und ein insbesondere auf diesen Einziehweg bezogener Anfang 513 des zweiten Führungsabschnitts 507 einen um zumindest 20 cm, weiter bevorzugt zumindest 50 cm und noch weiter bevorzugt zumindest 75 cm größeren Abstand voneinander auf als bei in seiner Fortsetzungsposition angeordnetem zweiten Führungsabschnitt 507. Dieser Abstand wird bevorzugt in der Stellrichtung B gemessenen und kann insbesondere bei in seiner Fortsetzungsposition angeordnetem zweiten Führungsabschnitt 507 Null sein.

Bevorzugt ist bei in der Abstandsposition angeordnetem zweiten Führungsabschnitt 507 der Einziehweg des zumindest einen Einziehmittels unterbrochen, insbesondere zwischen dem zweiten Führungsabschnitt 507 und dem dritten Führungsabschnitt 517 und/oder weist bei in der Abstandsposition angeordnetem zweiten Führungsabschnitt 507 der Einziehweg des zumindest einen Einziehmittels zumindest zwei Lücken von zumindest 20 cm, weiter bevorzugt zumindest 50 cm und noch weiter bevorzugt zumindest 75 cm auf. Bevorzugt weisen bei in seiner Abstandsposition angeordnetem zweitem Führungsabschnitt 507 ein insbesondere auf den Einziehweg des Einziehmittels bezogenes Ende 514 des zweiten Führungsabschnitts 507 und ein insbesondere auf diesen Einziehweg bezogener Anfang 531 des dritten Führungsabschnitts 517 einen um zumindest 20 cm, weiter bevorzugt zumindest 50 cm und noch weiter bevorzugt zumindest 75 cm größeren Abstand voneinander auf als bei in seiner Fortsetzungsposition angeordnetem zweiten Führungsabschnitt 507. Dieser Abstand wird bevorzugt in der Stellrichtung B gemessenen und kann insbesondere bei in seiner Fortsetzungsposition angeordnetem zweiten Führungsabschnitt 507 Null sein.

Demnach ist bevorzugt bei in der Abstandsposition angeordnetem zweiten Führungsabschnitt 507 ein Transport des Einziehmittels zwischen dem ersten Führungsabschnitt 506 und dem zweiten Führungsabschnitt 507 nicht möglich und/oder ist bevorzugt bei in der Abstandsposition angeordnetem zweiten Führungsabschnitt 507 ein Transport des Einziehmittels zwischen dem zweiten Führungsabschnitt 507 und dem dritten Führungsabschnitt 517 nicht möglich.

Bevorzugt zeichnet sich die Wickelvorrichtung 500 alternativ oder zusätzlich dadurch aus, dass an dem bewegbaren Teilgestell 502 ein Teilsystem 507; 508; 509 des Führungssystems 504 gemeinsam mit dem Teilgestell 502 bewegbar angeordnet ist und dass das Teilsystem 507; 508; 509 zumindest einen Eingang 513 für zumindest ein Einziehmittel und/oder zumindest einen Ausgang 514 für zumindest ein Einziehmittel aufweist. Unter einem Eingang 513; 531 für zumindest ein Einziehmittel ist dabei insbesondere eine Öffnung des Teilsystems 507; 508; 509 und/oder des jeweiligen Führungsabschnitts 507 zu verstehen, durch die das Einziehmittel in das Teilsystem 507; 508; 509 und/oder den jeweiligen Führungsabschnitt 507; 517 gelangt, wenn das Einziehmittel entlang seines Einziehwegs in die Wickelvorrichtung 500 hinein bewegt wird. Unter einem Ausgang 514; 529 für zumindest ein Einziehmittel ist dabei insbesondere eine Öffnung des Teilsystems 504; 506; 508; 509 und/oder des jeweiligen Führungsabschnitts 507 zu verstehen, durch die das Einziehmittel das Teilsystem 507; 508; 509 und/oder den jeweiligen Führungsabschnitt 507 verlässt, wenn das Einziehmittel entlang seines Einziehwegs in die Wickelvorrichtung 500 hinein bewegt wird. Jedem Eingang 513; 531 und/oder Ausgang 514; 529 ist bevorzugt ein passend orientiertes und/oder gestaltetes Gegenstück des jeweils in der Fortsetzungsposition gegenüberliegenden Führungsabschnitts 506; 507; 517 zugeordnet. Beispielsweise weist das Teilsystem und/oder der zumindest eine zweite Führungsabschnitt 507 einen Eingang 513 und zwei Ausgänge 514 sowie eine Weiche 508 auf. Beispielsweise weist der erste Führungsabschnitt 506 einen Ausgang 529 auf. Beispielsweise weist jeder dritte Führungsabschnitt 517 jeweils einen Eingang 531 auf, wobei bevorzugt zumindest ein dritter Führungsabschnitt 517 angeordnet ist und weiter bevorzugt zumindest zwei dritte Führungsabschnitte 517 angeordnet sind.

Bevorzugt zeichnet sich die Wickelvorrichtung 500 alternativ oder zusätzlich dadurch aus, dass an dem zumindest einen Teilgestell 502 zumindest eine Weiche 508 des Führungssystems 504 angeordnet ist, mittels der ein Einziehweg auf unterschiedliche Einziehpfade aufteilbar ist und/oder dass an dem zumindest einen Teilgestell 502 zumindest eine Kreuzung 509 des Führungssystems 504 angeordnet ist, an der sich unterschiedliche Einziehpfade des Führungssystems 504 schneiden. Diese zumindest eine Weiche 508 ist bevorzugt als Ganzes gemeinsam mit dem Teilgestell 502 bewegbar. Dadurch können unterschiedliche Einziehpfade und damit unterschiedliche Bahntransportwege realisiert werden. Insbesondere erlaubt dies zusammen mit entsprechend ausgebildeten zweiten und dritten Führungsabschnitten 507; 517 ein wahlweises Wickeln der Materialbahn 02 in unterschiedlichen Richtungen, also insbesondere die freie Auswahl, ob eine beim Einlauf in die Wickelvorrichtung 500 nach oben orientierte Fläche der Materialbahn 02 an der aufgewickelten Materialrolle 511 nach innen oder nach außen weist. Je näher die Weiche an der Wickelposition 528 angeordnet ist, umso weniger Führungsweg muss doppelt angeordnet werden. Eine Kreuzung des Führungssystems 04 insbesondere im Bereich des zweiten Führungsabschnitts 507, erlaubt insbesondere eine möglichst Platz sparende Anordnung des Führungssystems 04, insbesondere des zweiten Führungsabschnitts, und einen Einsatz lediglich einer Anpresswalze 503 bei dennoch optimalen Umschlingungsverhältnissen der Materialbahn 02 um die Anpresswalze 503 und die weiteren in diesem Bereich angeordneten Bahnleitelemente, insbesondere die weiteren im Bereich des zweiten Führungsabschnitts 507 angeordneten und/oder gemeinsam mit dem zumindest einen Teilgestell 502 bewegbaren Bahnleitelemente.

Bevorzugt zeichnet sich die Wickelvorrichtung 500 alternativ oder zusätzlich dadurch aus, dass das zumindest eine Teilgestell 502 linear relativ zu dem zumindest einen ersten Gestell 501 bewegbar angeordnet ist. Dies ermöglicht einen sehr einfachen Aufbau und eine sichere Reproduzierbarkeit der Positionen des zweiten Führungsabschnitts 507 relativ zu dem ersten Führungsabschnitt 506 und/oder dem dritten Führungsabschnitt 517. Weiter bevorzugt ist das zumindest eine Teilgestell 502 relativ zu dem zumindest einen ersten Gestell 501 um zumindest 10 cm, weiter bevorzugt zumindest 20 cm, noch weiter bevorzugt zumindest 50 cm und noch weiter bevorzugt zumindest 75 cm bewegbar angeordnet und/oder ist der zumindest eine zweite Führungsabschnitt 507 relativ zu dem zumindest einen ersten Führungsabschnitt 506 und/oder relativ zu dem zumindest einen dritten Führungsabschnitt 517 um zumindest 10 cm, weiter bevorzugt zumindest 20 cm, noch weiter bevorzugt zumindest 50 cm und noch weiter bevorzugt zumindest 75 cm bewegbar angeordnet. Je größer die Bewegbarkeit des Teilgestells 502 und/oder des zweiten Führungsabschnitts 507, umso größer ist der Bewegungsspielraum des Anpresselements 503. Entsprechend können größere Durchmesser der aufzuwickelnden Materialrollen 511 realisiert werden.

Bevorzugt zeichnet sich die Wickelvorrichtung 500 alternativ oder zusätzlich dadurch aus, dass bei in seiner Fortsetzungsposition angeordnetem zweiten Führungsabschnitt 507 jede zumindest 15 cm und höchstens 20 cm, weiter bevorzugt zumindest 45 cm und höchstens 50 cm und noch weiter bevorzugt zumindest 70 cm und höchstens 75 cm weit reichende Projektion des zumindest einen zweiten Führungsabschnitts 507 in der Stellrichtung B frei ist von Überschneidungen mit jeglichem Bestandteil des ersten Führungsabschnitts 506 und/oder dass bei in seiner Fortsetzungsposition angeordnetem zweiten Führungsabschnitt 507 jede zumindest 15 cm und höchstens 20 cm, weiter bevorzugt zumindest 45 cm und höchstens 50 cm und noch weiter bevorzugt zumindest 70 cm und höchstens 75 cm weit reichende Projektion des zumindest einen zweiten Führungsabschnitts 507 in der Stellrichtung B frei ist von Überschneidungen mit jeglichem Bestandteil des dritten Führungsabschnitts 517.

Beispielsweise zeichnet sich die Wickelvorrichtung 500 alternativ oder zusätzlich dadurch aus, dass die Stellrichtung B zumindest eine Komponente aufweist, die orthogonal orientiert ist zu einer Einziehrichtung eines Einziehwegs des Einziehmittels am Übergang zwischen dem ersten Führungsabschnitt 506 und dem zweiten Führungsabschnitt 507. Das bedeutet, dass dann diese beiden Führungsabschnitte 506; 507 in einer anderen Richtung relativ zueinander bewegt werden, als das Einziehmittel zwischen ihnen übergeben wird. Beispielsweise ist die Stellrichtung B selbst orthogonal orientiert zu der Einziehrichtung des Einziehwegs des Einziehmittels am Übergang zwischen dem ersten Führungsabschnitt 506 und dem zweiten Führungsabschnitt 507. Beispielsweise zeichnet sich die Wickelvorrichtung 500 alternativ oder zusätzlich dadurch aus, dass die Stellrichtung B zumindest eine Komponente aufweist, die orthogonal orientiert ist zu einer Einziehrichtung eines Einziehwegs des Einziehmittels am Übergang zwischen dem zweiten Führungsabschnitt 507 und dem dritten Führungsabschnitt 517. Das bedeutet, dass dann diese beiden Führungsabschnitte 507; 517 in einer anderen Richtung relativ zueinander bewegt werden, als das Einziehmittel zwischen ihnen übergeben wird. Beispielsweise ist die Stellrichtung B selbst orthogonal orientiert zu der Einziehrichtung des Einziehwegs des Einziehmittels am Übergang zwischen dem zweiten Führungsabschnitt 507 und dem dritten Führungsabschnitt 517. Auch andere relative Winkel zwischen 0° und 90° sind realisierbar.

Es ergibt sich bevorzugt ein Verfahren zum Einziehen der zumindest einen Materialbahn 02 in die zumindest eine Wickelvorrichtung 500 insbesondere der Bearbeitungsmaschine 01, wobei das Einziehmittel entlang des zumindest einen ersten Führungsabschnitts 506 bewegt wird und dabei die Materialbahn 02 bewegt und wobei das Einziehmittel an einem Eingang 513 in den zweiten Führungsabschnitt 507 übergeleitet wird und nach zumindest teilweisem Passieren des zweiten Führungsabschnitts 507 angehalten wird. Bevorzugt gelangt das Einziehmittel dann in den dritten Führungsabschnitt 517. Danach wird bevorzugt die Materialbahn 02 von dem Einziehmittel getrennt und an einer Hülse und/oder einer Materialrolle 511 befestigt. Bevorzugt wird danach das Einziehmittel zurück in den ersten Führungsabschnitt 506 geleitet, insbesondere so dass das Einziehmittel den zweiten Führungsabschnitt 507 verlässt. Bevorzugt wird danach der zweite Führungsabschnitt 507 relativ zu dem ersten Führungsabschnitt 506 bewegt, insbesondere in der Stellrichtung B und zusammen mit dieser Bewegung zumindest ein Anpresselement 503 auf eine Materialrolle 511 der Wickelvorrichtung 500 zu bewegt und zumindest danach die Materialbahn 02 auf diese Materialrolle 511 aufgewickelt. Während des Aufwickelns der Materialbahn 02 auf diese Materialrolle 511 wird das zumindest eine Anpresselement 503 bevorzugt immer weiter von der Rotationsachse 521 der Materialrolle 511 entfernt, insbesondere entgegen der Stellrichtung B und dabei zumindest der zumindest eine zweite Führungsabschnitt 507 bewegt.

### Bezugszeichenliste

- 01: Bearbeitungsmaschine, Druckmaschine, Beschichtungsmaschine, Laminierungsmaschine, Stanzmaschine, Prägemaschine, Falzmaschine
- 02: Materialbahn, Bedruckstoffbahn

- 100: Materialquelle, Bedruckstoffquelle, Bahnquelle, Rollenabspulvorrichtung, Rollenwechsler
- 101: Materialrolle, Bedruckstoffrolle

- 200: Bearbeitungsaggregat, Druckaggregat

- 300: Trocknereinheit

- 500: Wickelvorrichtung, Wendewickler
- 501: Gestell, Grundgestell, erstes (500)
- 502: Teilgestell, Anpressschlitten
- 503: Bahnleitelement, Anpresselement, Anpresswalze
- 504: Führungssystem
- 505: -
- 506: Führungsabschnitt, Schienenabschnitt, erster
- 507: Führungsabschnitt, Schienenabschnitt, zweiter
- 508: Weiche
- 509: Kreuzung
- 510: -
- 511: Materialrolle, Bedruckstoffrolle
- 512: Inspektionseinrichtung
- 513: Eingang, Anfang (507)
- 514: Ausgang, Ende (507)
- 515: -
- 516: Gestell, zweites
- 517: Führungsabschnitt, Schienenabschnitt, dritter
- 518: Einziehspeicher
- 519: Rollenhalteeinrichtung
- 520: -
- 521: Rotationsachse, erste (519)
- 522: Rollenhaltemittel, Haltekonus, Spannkonus, Rollenhaltewelle, Spannwelle
- 523: Schwenkachse, erste
- 524: Rotationsachse, zweite (503)
- 525: -
- 526: Einziehantrieb
- 527: Zugriffsposition
- 528: Wickelposition
- 529: Ausgang, Ende (507)
- 530: -
- 531: Eingang, Anfang (517)
- 532: Ende (517)

- A: Querrichtung, axiale Richtung
- B: Stellrichtung
- C: Längsrichtung

## Patentansprüche

1. Wickelvorrichtung (500) für bahnförmiges Material, wobei die Wickelvorrichtung (500) zumindest ein erstes Gestell (501) und zumindest eine erste Rollenhalteeinrichtung (519) mit zumindest einem um eine erste Rotationsachse (521) rotierbaren Rollenhaltemittel (522) aufweist und wobei die Wickelvorrichtung (500) zumindest ein Anpresselement (503) aufweist und wobei das zumindest eine Anpresselement (503) relativ zu dem ersten Gestell (501) in zumindest einer Stellrichtung (B) und/oder entgegen dieser zumindest einen Stellrichtung (B) bewegbar angeordnet ist und wobei diese zumindest eine Stellrichtung (B) zumindest eine Komponente aufweist, die auf die erste Rotationsachse (521) zu weist und wobei ein Führungssystem (504) für zumindest ein Einziehmittel zum Einziehen zumindest einer Materialbahn (02) derart angeordnet ist, dass ein erster Führungsabschnitt (506) des Führungssystems (504) ortsfest relativ zu dem zumindest einen ersten Gestell (501) angeordnet ist und dass unabhängig von der Lage des zumindest einen Anpresselements (503) immer zumindest eine geradlinige Verbindung zwischen dem zumindest einen Anpresselement (503) einerseits und der ersten Rotationsachse (521) andererseits einen zweiten Führungsabschnitt (507) des Führungssystems (504) schneidet, **dadurch gekennzeichnet, dass** das Führungssystem (504) im Bereich der Wickelvorrichtung (500) zumindest zwei relativ zueinander bewegbare Führungsabschnitte (506; 507; 517) aufweist.

2. Wickelvorrichtung nach Anspruch 1, **dadurch gekennzeichnet, dass** der zumindest eine zweite Führungsabschnitt (507) zwischen zumindest einer Fortsetzungsposition und zumindest einer Abstandsposition relativ zu dem zumindest einen ersten Führungsabschnitt (506) bewegbar angeordnet ist und dass bei in der Abstandsposition angeordnetem zweitem Führungsabschnitt (507) ein Einziehweg des zumindest einen Einziehmittels unterbrochen ist und/oder bei in seiner Abstandsposition angeordnetem zweitem Führungsabschnitt (507) ein Ende (529) des ersten Führungsabschnitts (506) und ein Anfang (513) des zweiten Führungsabschnitts (507) einen um zumindest 20 cm größeren Abstand voneinander aufweisen als bei in seiner Fortsetzungsposition angeordnetem zweiten Führungsabschnitt (507).

3. Wickelvorrichtung nach Anspruch 1 oder 2, **dadurch gekennzeichnet, dass** das Führungssystem (504) mehrere Führungsabschnitte (506; 507; 517) aufweist, durch die zumindest ein Einziehweg des zumindest einen Einziehmittels festlegbar und/oder festgelegt ist und/oder dass das zumindest eine Einziehmittel ein entlang eines Einziehwegs bewegbares Einziehmittel ist.

4. Wickelvorrichtung nach Anspruch 1 oder 2 oder 3, **dadurch gekennzeichnet, dass** die Wickelvorrichtung (500) zumindest ein relativ zu dem zumindest einen ersten Gestell (501) bewegbar angeordnetes Teilgestell (502) aufweist und dass das zumindest eine Anpresselement (503) und/oder der zumindest eine zweite Führungsabschnitt (507) an dem zumindest einen Teilgestell (502) angeordnet ist.

5. Wickelvorrichtung nach Anspruch 1 oder 2 oder 3 oder 4, **dadurch gekennzeichnet, dass** unabhängig von der Lage des zumindest einen Anpresselements (503) und unabhängig von der Lage der ersten Rotationsachse (521) relativ zu dem ersten Gestell (501) immer zumindest eine geradlinige Verbindung zwischen dem zumindest einen Anpresselement (503) einerseits und der ersten Rotationsachse (521) andererseits einen zweiten Führungsabschnitt (507) des Führungssystems (504) schneidet.

6. Wickelvorrichtung nach Anspruch 1 oder 2 oder 3 oder 4 oder 5, **dadurch gekennzeichnet, dass** eine Wickelposition (528) diejenige Position ist, in der die Rollenhaltemittel (522) und/oder eine Hülse und/oder eine Materialrolle (511) angeordnet ist, wenn Material auf diese Hülse und/oder Materialrolle (511) aufgewickelt werden soll und dass eine Zugriffsposition (527) eine Position ist, in der die Bedienperson Zugriff auf die aufzuwickelnde und/oder bereits aufgewickelte Materialrolle (511) oder deren Hülse hat und dass die Zugriffsposition (527) eine andere Position ist als die Wickelposition (528).

7. Wickelvorrichtung nach Anspruch 1 oder 2 oder 3 oder 4 oder 5 oder 6, **dadurch gekennzeichnet, dass** die Rollenhaltemittel (522) und gegebenenfalls daran befestigte Hülsen und/oder Materialrollen (511) zwischen einer Wickelposition (528) und einer Zugriffsposition (527) bewegbar angeordnet sind und/oder dass die Rollenhaltemittel (522) und gegebenenfalls daran befestigte Hülsen und/oder Materialrollen (511) zwischen einer Wickelposition (528) und einer Zugriffsposition (527) schwenkbar angeordnet sind.

8. Wickelvorrichtung nach Anspruch 6, **dadurch gekennzeichnet, dass** die Wickelposition (528) sich bezüglich einer Längsrichtung (C) zwischen der Zugriffsposition (527) und dem zumindest einen Anpresselement (503) befindet.

9. Wickelvorrichtung nach Anspruch 1 oder 2 oder 3 oder 4 oder 5 oder 6 oder 7 oder 8, **dadurch gekennzeichnet, dass** das zumindest eine Anpresselement (503) als zumindest ein um zumindest eines zweite Rotationsachse (524) rotierbares Anpresselement (503) und/oder als zumindest eine Anpresswalze (503) ausgebildet ist und/oder dass die erste Rotationsachse (521) und/oder die zweite Rotationsachse (524) jeweils eine Rotationsachse (521; 524) im mathematischen Sinne und/oder jeweils eine sich unendlich erstreckende Gerade ist.

10. Wickelvorrichtung nach Anspruch 4 oder 5 oder 6 oder 7 oder 8 oder 9, **dadurch gekennzeichnet, dass** an dem bewegbaren Teilgestell (502) ein Teilsystem (507; 508; 509) des Führungssystems (504) gemeinsam mit dem Teilgestell (502) bewegbar angeordnet ist und das Teilsystem (507; 508; 509) zumindest einen Eingang (513) für zumindest ein Einziehmittel und/oder zumindest einen Ausgang (514) für zumindest ein Einziehmittel aufweist und/oder dass das zumindest eine Anpresselement (503) und/oder der zumindest eine zweite Führungsabschnitt (507) gemeinsam mit dem zumindest einen Teilgestell (502) bewegbar an dem zumindest einen Teilgestell (502) angeordnet ist.

11. Wickelvorrichtung nach Anspruch 4 oder 5 oder 6 oder 7 oder 8 oder 9 oder 10, **dadurch gekennzeichnet, dass** an dem zumindest einen Teilgestell (502) zumindest eine Weiche (508) des Führungssystems (504) angeordnet ist, mittels der ein Einziehweg auf unterschiedliche Einziehpfade aufteilbar ist und/oder dass an dem zumindest einen Teilgestell (502) zumindest eine Kreuzung (509) des Führungssystems (504) angeordnet ist, an der sich unterschiedliche Einziehpfade des Führungssystems (504) schneiden.

12. Wickelvorrichtung nach Anspruch 1 oder 2 oder 3 oder 4 oder 5 oder 6 oder 7 oder 8 oder 9 oder 10 oder 11, **dadurch gekennzeichnet, dass** die Wickelvorrichtung (500) als Wendewickler (500) ausgebildet ist und/oder dass die Wickelvorrichtung (500) zumindest zwei Rollenhalteinrichtungen (519) aufweist.

13. Bearbeitungsmaschine (01), **dadurch gekennzeichnet, dass** die Bearbeitungsmaschine (01) zumindest eine Wickelvorrichtung (500) nach Anspruch 1 oder 2 oder 3 oder 4 oder 5 oder 6 oder 7 oder 8 oder 9 oder 10 oder 11 oder 12 aufweist und dass die Bearbeitungsmaschine (01) als zumindest eine Druckmaschine (01) und/oder Beschichtungsmaschine (01) und/oder Laminierungsmaschine (01) und/oder Stanzmaschine (01) und/oder Prägemaschine (01) und/oder Falzmaschine (01) ausgebildet ist.

14. Verfahren zum Einziehen zumindest einer Materialbahn (02) in zumindest eine Wickelvorrichtung (500), wobei ein Einziehmittel entlang zumindest eines ersten Führungsabschnitts (506) bewegt wird und dabei eine Materialbahn (02) bewegt und wobei das Einziehmittel an einem Eingang (513) in einen zweiten Führungsabschnitt (507) übergeleitet wird und nach zumindest teilweisem Passieren des zweiten Führungsabschnitts (507) angehalten wird und wobei danach die Materialbahn (02) von dem Einziehmittel getrennt und an einer Hülse und/oder einer Materialrolle (511) befestigt wird **dadurch gekennzeichnet, dass** danach der zweite Führungsabschnitt (507) relativ zu dem ersten Führungsabschnitt (506) bewegt wird und zusammen mit dieser Bewegung zumindest ein Anpresselement (503) auf eine Materialrolle (511) der Wickelvorrichtung (500) zu bewegt wird und zumindest danach die Materialbahn (02) auf diese Materialrolle (511) aufgewickelt wird.

15. Verfahren nach Anspruch 14, **dadurch gekennzeichnet, dass** während des Aufwickelns der Materialbahn (02) auf diese Materialrolle (511) das zumindest eine Anpresselement (503) immer weiter von der Rotationsachse (521) der Materialrolle (511) entfernt wird und dabei zumindest der zumindest eine zweite Führungsabschnitt (507) bewegt wird und/oder dass die Wickelvorrichtung (500) als Wickelvorrichtung (500) einer Druckmaschine (01) und/oder einer Beschichtungsmaschine (01) und/oder Laminierungsmaschine (01) und/oder Stanzmaschine (01) und/oder Prägemaschine (01) und/oder Falzmaschine (01) ausgebildet ist.

## Claims

1. A winding device (500) for web-shaped material, wherein the winding device (500) has at least a first frame (501) and at least a first roller holding device (519) with at least a first roller holding means (522) rotatable around a first rotational axis (521) and wherein the winding device (500) has at least one pressing element (503) and wherein the at least one pressing element (503) is movably arranged relative to the first frame (501) in at least one adjustment direction (B) and/or opposite this at least one adjustment direction (B) and wherein this at least one adjustment direction (B) has at least one component which points to the first rotational axis (521) and wherein a guide system (504) for at least one drawing means for drawing in at least one material web (02) is arranged such that a first guide section (506) of the guide system (504) is arranged stationary relative to the at least one first frame (501) and that regardless of the location of the at least one pressing element (503), at least one straight line connection between the at least one pressing element (503) on the one hand and the first rotational axis (521) on the other hand always intersects a second guide section (507) of the guide system (504), **characterized in that** the guide system (504) has at least two guide sections (506; 507; 517) that are moveable relative to one another in the area of the winding device (500).

2. The winding device according to claim 1, **characterized in that** the at least one second guide section (507) is moveably arranged between at least one follow-up position and at least one distance position relative to the at least one first guide section (506) and that in the case of the second guide section (507) arranged in the distance position a threading path of the at least one drawing means is interrupted and/or in the case of a second guide section (507) arranged in its distance position an end (529) of the first guide section (506) and a beginning (513) of the second guide section (507) have a distance from each other greater by at least 20 cm than in the case of a second guide section (507) arranged in its follow-up position.

3. The winding device according to claim 1 or 2, **characterized in that** the guide system (504) has a plurality of guide sections (506; 507; 517) through which the at least one threading path of the at least one drawing means is determinable and/or is determined and/or that the at least one drawing means is a drawing means moveable along a threading path.

4. The winding device according to claim 1 or 2 or 3, **characterized in that** the winding device (500) has at least one part frame (502) that can be moved relative to the at least one first frame (501) and that the at least one pressing element (503) and/or the at least one second guide section (507) is arranged on the at least one part frame (502).

5. The winding device according to claim 1 or 2 or 3 or 4, **characterized in that** regardless of the location of the at least one pressing element (503) and regardless of the location of the first rotational axis (521) relative to the first frame (501), at least one straight line connection between the at least one pressing element (503) on the one hand and the first rotational axis (521) on the other hand always intersects a second guide section (507) of the guide system (504).

6. The winding device according to claim 1 or 2 or 3 or 4 or 5, **characterized in that** the winding position (528) is the position in which the roller holding means (522) and/or a sleeve and/or a material roll (511) is arranged when material is supposed to be wound around this sleeve and/or material roll (511) and that an access position (527) is a position in which the operator has access to the material roll (511) to be wound or already wound or its sleeve and that the access position (527) is a different position than the winding position (528).

7. The winding device according to claim 1 or 2 or 3 or 4 or 5 or 6, **characterized in that** the roller holding means (522) and if necessary, the sleeves and/or material rolls (511) fastened to it are moveably arranged between a winding position (528) and an access position (527) and/or that that the roller holding means (522) and if necessary, the sleeves and/or material rolls (511) fastened to it are pivotably arranged between a winding position (528) and an access position (527).

8. The winding device according to claim 6, **characterized in that** the winding position (528) is located with respect to a longitudinal direction (C) between the access position (527) and the at least one pressing element (503).

9. The winding device according to claim 1 or 2 or 3 or 4 or 5 or 6 or 7 or 8, **characterized in that** the at least one pressing element (503) is configured as at least one pressing element (503) rotatable around at least one second rotational axis (524) and/or as at least one pressure roller (503) and/or that the first rotational axis (521) and/or the second rotational axis (524) is in each case a rotational axis (521; 524) in the mathematical sense and/or in each case is an infinitely extending straight line.

10. The winding device according to claim 4 or 5 or 6 or 7 or 8 or 9, **characterized in that** a partial system (507; 508; 509) of the guide system (504) is moveably arranged on the moveable part frame (502) jointly with the part frame (502) and that the partial system (507; 508; 509) has at least one inlet (513) for at least one drawing means and/or at least one outlet (514) for at least one drawing means and/or that the at least one pressing element (503) and/or the at least one second guide section (507) is moveably arranged jointly with the at least one part frame (502) on the at least one part frame (502).

11. The winding device according to claim 4 or 5 or 6 or 7 or 8 or 9 or 10, **characterized in that** at least one separator (508) of the guide system (504) is arranged on the at least one part frame (502), by means of which a threading path can be split up into different threading paths and/or that an intersection (509) of the guide system (504) is arranged on the at least one part frame (502), at which different threading paths of the guide system (504) intersect.

12. The winding device according to claim 1 or 2 or 3 or 4 or 5 or 6 or 7 or 8 or 9 or 10 or 11, **characterized in that** the winding device (500) is configured as a reversing winder (500) and/or that the winding device (500) has at least two roller holding devices (519).

13. A processing machine (01), **characterized in that** the processing machine (01) has at least one winding device (500) according to claim 1 or 2 or 3 or 4 or 5 or 6 or 7 or 8 or 9 or 10 or 11 or 12 and that the processing machine (01) is configured as at least one printing press (01) and/or coating machine (01) and/or laminating machine (01) and/or punching machine (01) and/or embossing machine (01) and/or folding machine (01).

14. A method for drawing at least one material web (02) into at least one winding device (500), wherein the drawing means is moved along at least one guide section (506) and in the process a material web (02) is moved and wherein the drawing means at an inlet (513) is led to a second guide section (507) and is stopped after at least partially passing the second guide section (507) and wherein subsequently, the material web (02) is separated from the drawing means and fastened on a sleeve and/or a material roll (511), **characterized in that** after that the second guide section (507) is moved relative to the first guide section (506) and together with this movement at least one pressing element (503) is moved to a material roll (511) of the winding device (500) and at least subsequently the material web (02) is wound onto this material roll (511).

15. The method according to claim 14, **characterized in that** during the winding of the material web (02) onto this material roll (511) the at least one pressing element (503) is removed further from the rotational axis (521) of the material roll (511), and in the process at least the at least one second guide section (507) is moved and/or that the winding device (500) is configured as a winding device (500) of a printing press (01) and/or coating machine (01) and/or laminating machine (01) and/or punching machine (01) and/or embossing machine (01) and/or folding machine (01).

## Revendications

1. Dispositif d'enroulement (500) pour un matériau en forme de bande, dans lequel le dispositif d'enroulement (500) présente au moins un premier châssis (501) et au moins un premier équipement de maintien de rouleau (519) avec au moins un moyen de maintien de rouleau (522) rotatif autour d'un premier axe de rotation (521) et dans lequel le dispositif d'enroulement (500) présente au moins un élément de pression (503) et dans lequel ledit au moins un élément de pression (503) peut être agencé de façon déplaçable par rapport au premier châssis (501) dans au moins une direction de réglage (B) et/ou à l'encontre de cette au moins une direction de réglage (B) et dans lequel cette au moins une direction de réglage (B) présente au moins une composante qui pointe vers le premier axe de rotation (521) et dans lequel un système de guidage (504) pour au moins un moyen d'insertion destiné à insérer au moins une bande de matériau (02) est agencé de telle sorte qu'une première section de guidage (506) du système de guidage (504) soit agencée de façon fixe par rapport audit au moins un premier châssis (501) et en ce qu'indépendamment de la position dudit au moins un élément de pression (503) au moins une liaison en ligne droite découpe toujours une seconde section de guidage (507) du système de guidage (504) entre ledit au moins un élément de pression (503) d'un côté et le premier axe de rotation (521) de l'autre, **caractérisé en ce que** le système de guidage (504) présente dans la région du dispositif d'enroulement (500) au moins deux sections de guidage (506 ; 507 ; 517) déplaçables les unes par rapport aux autres.

2. Dispositif d'enroulement selon la revendication 1, **caractérisé en ce que** ladite au moins une seconde section de guidage (507) est agencée de façon déplaçable entre au moins une position de continuation et au moins une position d'espacement par rapport à ladite au moins une première section de guidage (506) et **en ce que**, dans le cas de la seconde section de guidage (507) agencée dans la position d'espacement, un chemin d'insertion dudit au moins un moyen d'insertion est interrompu et/ou, dans le cas de la seconde section de guidage (507) agencée dans sa position d'espacement, une extrémité de la première section de guidage (506) et un début (513) de la seconde section de guidage (507) présentent l'un(e) par rapport à l'autre un espacement d'au moins 20 cm plus grand que dans le cas de la seconde section de guidage (507) agencée dans sa position de continuation.

3. Dispositif d'enroulement selon la revendication 1 ou 2, **caractérisé en ce que** le système de guidage (504) présente plusieurs sections de guidage (506 ; 507 ; 517) à travers lesquelles au moins un chemin d'insertion dudit au moins un moyen d'insertion peut être et/ou est déterminé et/ou **en ce que** ledit au moins un moyen d'insertion est un moyen d'insertion qui peut être déplacé le long d'un chemin d'insertion.

4. Dispositif d'enroulement selon la revendication 1 ou 2 ou 3, **caractérisé en ce que** le dispositif d'enroulement (500) présente au moins un châssis partiel (502) agencé de façon déplaçable par rapport audit au moins un premier châssis (501) et **en ce que** ledit au moins un élément de pression (503) et/ou ladite au moins une seconde section de guidage (507) est agencé(e) contre ledit au moins un châssis partiel (502).

5. Dispositif d'enroulement selon la revendication 1 ou 2 ou 3 ou 4, **caractérisé en ce qu'**indépendamment de la position dudit au moins un élément de pression (503) et indépendamment de la position du premier axe de rotation (521) par rapport au premier châssis (501), au moins une liaison en ligne droite découpe toujours une seconde section de guidage (507) du système de guidage (504) entre ledit au moins un élément de pression (503) d'un côté et le premier axe de rotation (521) de l'autre.

6. Dispositif d'enroulement selon la revendication 1 ou 2 ou 3 ou 4 ou 5, **caractérisé en ce qu'**une position d'enroulement (528) est cette position dans laquelle le moyen de maintien de rouleau (522) et/ou une douille et/ou un rouleau de matériau (511) est agencé(e) lorsqu'un matériau doit être enroulé sur cette douille et/ou rouleau de matériau (511) et **en ce qu'**une position d'accès (527) est une position dans laquelle l'opérateur a accès au rouleau de matériau (511) à enrouler et/ou déjà enroulé ou à sa douille et **en ce que** la position d'accès (527) est une position autre que la position d'enroulement (528).

7. Dispositif d'enroulement selon la revendication 1 ou 2 ou 3 ou 4 ou 5 ou 6, **caractérisé en ce que** le moyen de maintien de rouleau (522) et le cas échéant les douilles et/ou rouleaux de matériau (511) qui y sont fixé(e)s sont agencé(e)s de façon déplaçable entre une position d'enroulement (528) et une position d'accès (527) et/ou **en ce que** le moyen de maintien de rouleau (522) et le cas échéant les douilles et/ou rouleaux de matériau (511) qui y sont fixé(e)s sont agencé(e)s de façon pivotante entre une position d'enroulement (528) et une position d'accès (527).

8. Dispositif d'enroulement selon la revendication 6, **caractérisé en ce que** la position d'enroulement (528) se situe entre la position d'accès (527) et ledit au moins un élément de pression (503) par rapport à une direction longitudinale (C).

9. Dispositif d'enroulement selon la revendication 1 ou 2 ou 3 ou 4 ou 5 ou 6 ou 7 ou 8, **caractérisé en ce que** ledit au moins un élément de pression (503) est conçu en tant qu'au moins un élément de pression (503) rotatif autour d'au moins un second axe de rotation (524) et/ou en tant qu'au moins un cylindre de pression (503) et/ou **en ce que** le premier axe de rotation (521) et/ou le second axe de rotation (524) est respectivement un axe de rotation (521 ; 524) dans le sens mathématique et/ou respectivement une droite qui s'étend indéfiniment.

10. Dispositif d'enroulement selon la revendication 4 ou 5 ou 6 ou 7 ou 8 ou 9, **caractérisé en ce qu'**un système partiel (507 ; 508 ; 509) du système de guidage (504) est agencé contre le châssis partiel (502) déplaçable de façon déplaçable ensemble avec le châssis partiel (502) et le système partiel (507 ; 508 ; 509) présente au moins une entrée (513) pour au moins un moyen d'insertion et/ou au moins une sortie (514) pour au moins un moyen d'insertion et/ou **en ce que** ledit au moins un élément de pression (503) et/ou ladite au moins une seconde section de guidage (507) est agencé(e) ensemble avec ledit au moins un châssis partiel (502) de façon déplaçable contre ledit au moins un châssis partiel (502).

11. Dispositif d'enroulement selon la revendication 4 ou 5 ou 6 ou 7 ou 8 ou 9 ou 10, **caractérisé en ce que** contre ledit au moins un châssis partiel (502) est agencé au moins un aiguillage (508) du système de guidage (504) au moyen duquel un chemin d'insertion peut être divisé en diverses voies d'insertion et/ou **en ce que** contre ledit au moins un châssis partiel (502) est agencée au moins une intersection (509) du système de guidage (504) au niveau de laquelle se croisent diverses voies d'insertion.

12. Dispositif d'enroulement selon la revendication 1 ou 2 ou 3 ou 4 ou 5 ou 6 ou 7 ou 8 ou 9 ou 10 ou 11, **caractérisé en ce que** le dispositif d'enroulement (500) est conçu en tant que rembobineuse à barillet (500) et/ou **en ce que** le dispositif d'enroulement (500) présente au moins deux équipements de maintien de rouleau (519).

13. Machine d'usinage (01), **caractérisée en ce que** la machine d'usinage (01) présente au moins un dispositif d'enroulement (500) selon la revendication 1 ou 2 ou 3 ou 4 ou 5 ou 6 ou 7 ou 8 ou 9 ou 10 ou 11 ou 12 et **en ce que** la machine d'usinage (01) est conçue au moins en tant que machine à imprimer (01) et/ou machine de revêtement (01) et/ou machine de laminage (01) et/ou machine à poinçonner (01) et/ou machine à estampiller (01) et/ou machine de pliage (01).

14. Procédé destiné à insérer au moins une bande de matériau (02) dans au moins un dispositif d'enroulement (500), dans lequel un moyen d'insertion est déplacé le long d'au moins une première section de guidage (506) et ce faisant déplace une bande de matériau (02) et dans lequel le moyen d'insertion est transféré au niveau d'une entrée (513) dans une seconde section de guidage (507) et est arrêté après au moins un passage partiel de la seconde section de guidage (507) et dans lequel ensuite la bande de matériau (02) est séparée du moyen d'insertion et fixée contre une douille et/ou un rouleau de matériau (511), **caractérisé en ce qu'**ensuite la seconde section de guidage (507) est déplacée par rapport à la première section de guidage (506) et ensemble avec ce déplacement au moins un élément de pression (503) est déplacé vers un rouleau de matériau (511) du dispositif d'enroulement (500) et au moins ensuite la bande de matériau (02) est enroulée sur ce rouleau de matériau (511).

15. Procédé selon la revendication 14, **caractérisé en ce que** pendant l'enroulement de la bande de matériau (02) sur ce rouleau de matériau (511), ledit au moins un élément de pression (503) est toujours davantage éloigné de l'axe de rotation (521) du rouleau de matériau (511) et ce faisant au moins ladite au moins une seconde section de guidage (507) est déplacée et/ou **en ce que** le dispositif d'enroulement (500) est conçu en tant que dispositif d'enroulement (500) d'une machine à imprimer (01) et/ou d'une machine de revêtement (01) et/ou machine de laminage (01) et/ou machine à poinçonner (01) et/ou machine à estampiller (01) et/ou machine de pliage (01).
